# EUROPÄISCHE PATENTSCHRIFT

(11) **EP 0 600 050 B1**
(45) Veröffentlichungstag und Bekanntmachung des Hinweises auf die Patenterteilung: **14.08.1996**
(21) Anmeldenummer: 93907760.8
(22) Anmeldetag: 25.03.1993
(51) Int. Cl.: E05D 15/02, E06B 3/90

(54) **KARUSSELLTÜR**
REVOLVING DOOR
PORTE A TAMBOUR

(30) Priorität: 23.06.1992 DE 4220253
(43) Veröffentlichungstag der Anmeldung: 08.06.1994
(73) Patentinhaber: DORMA GmbH + Co. KG, D-58256 Ennepetal (DE)
(72) Erfinder: ANDERSEN, Henrik, Wentzel, DK-3500 Värlöse (DK)
(86) Internationale Anmeldenummer: DE9300289
(87) Internationale Veröffentlichungsnummer: WO9400661

(56) Entgegenhaltungen:
- FR-A- 670 218
- FR-A- 2 225 608
- GB-A- 455 928
- US-A- 1 965 449
- US-A- 3 762 098
- US-A- 3 897 651

## Beschreibung

Die Erfindung betrifft eine Karusselltür, wie sie im Personenverkehr eingesetzt wird. Diese Arten von Karusselltüren sind entweder motorisch angetrieben oder werden durch Handbetätigung in eine Rotationsbewegung versetzt Der Sinn dieser Karusselltüren liegt darin, einen korrekten Abschluß eines Gebäudes zwischen dem Außen- und dem Innenbereich zu gewährleisten. Durch diese Arten von Karusselltüren wird erreicht, daß die warme Innenluft eines Gebäudes von der kalten Außenluft außerhalb des Gebäudes getrennt wird und trotzdem Personen quasi ungehindert dieses Gebäude betreten können. Aufgrund ihrer geometrischen Gegebenheiten und Abmessungen kann nur eine bestimmte Anzahl von Personen gleichzeitig das Gebäude betreten und verlassen. Sollen jedoch Karusselltüren auch in dem Bereich eingesetzt werden, wo sie als Flucht- und Rettungswegtür dienen, so muß sichergestellt werden, daß in einem Gefahrenfall die im Gebäude befindlichen Menschen dieses Gebäude unmittelbar verlassen können In einem solchen Falle würden sich die Flügel der Karusselltür als Hindernis darstellen, d.h. die Flügel müssen wegklappbar sein.

Aus der US-Patentschrift 1,030,266 ist eine Karusselltür bekannt geworden, bei der die Flügel über einen Klappmechanismus wegklappbar sind An einer tragenden Mittelsäule sind die Türflügel der Karusselltür angehängt worden. Um das Türblatt herum legt sich quasi ein Rahmen, der im Normalfall mit dem Türblatt die Rotationsbewegung der Tür mitmacht Im oberen äußeren Bereich ist jedoch eine Arretierungsvorrichtung vorhanden, die es ermöglicht durch Druck gegen den Türflügel diesen aus seiner Grundposition, mit dem fest mit der Säule verbundenen Rahmen, herauszubringen und damit wegzuschwenken Durch diese Vorgehensweise kann die Tür auch in Flucht- und Rettungswegen eingesetzt werden, weil ein Wegschwenken der Türflügel möglich ist Der Nachteil liegt jedoch darin, daß konstruktiv eine Mittelsäule verwendet werden muß, an der der Türflügel und der darüber befindliche Rahmen befestigt sind Dieser zusätzliche Rahmen engt den Fluchtweg ein bzw. verteuert diese Art von Karusselltür.

In der gattungsbildenden Patentschrift US 3,897,651 wird eine Vorrichtung beschrieben, die dazu geeignet ist, die angeschlossenen Türflügel zwischen dem Boden und der Decke durch das Aufbringen einer über das Maß der Rotation hinausgehenden notwendigen Kraft ein Verschwenken der einzelnen Türflügel bewirkt. Dabei wird eine Karusselltür gezeigt, die mit und ohne Mittelsäule ausgeführt werden kann. Eine aufwendige Lagerung des Wegklappmechanismus ist sowohl in einer Vertiefung im Boden als auch im Deckenbereich gezeigt. Dabei können die einzelnen Türflügel nicht einzeln ausgewechselt werden. Der Arretierungsmechanismus besteht dabei aus federbelasteten Kugeln, die in Arretierungsmarken einrasten.

Eine weitere Karusselltür, bei der die einzelnen Flügel ebenfalls durch das Aufbringen einer Kraft auf den einzelnen Türflügel aus ihrer Grundstellung herausgebracht werden können, offenbart die US-Patentschrift 3,762,098. Jeweils außerhalb der Querholme der einzelnen Flügel sind federbelastete Arretierungsbolzen angebracht, die mit einem an einer Mittelsäule befestigten Arretierungsmechanismus zusammenarbeiten. In der Grundstellung der Flügel rastet dabei der Arretierungsbolzen in den Arretierungsmechanismus ein. Auch diese Art der Konstruktion ist sehr aufwendig, sie läßt sich zwar stufenlos einstellen, wobei die Einstellbarkeit nicht sehr servicefreundlich ist.

In der französischen Patentschrift 2 225 608 wird eine vierflügelige Karusselltür, welche so eingerichtet ist, daß ihre Flügel aus der Normalposition herausgeklappt werden können, dargestellt. Das Wegklappen wird dadurch erreicht, daß im oberen und unteren Bereich der Mittelsäule Drehkreuze vorhanden sind, welche eine Arretierung der Flügel in der Normalposition zulassen, und ein Verschwenken durch Aufbringen einer Kraft auf den Türflügel ermöglichen. Diese Vorrichtung des Arretierungsmechanismus ist ebenfalls sehr kompliziert und aufwendig, wie alle zum Stand der Technik zu zählenden Entgegenhaltungen, aufgebaut und somit in keinster Weise kostengünstig zu realisieren. Darüber hinaus ist ein nachträglicher Einbau nicht möglich, da die gesamte Konstruktion der Tür nicht dafür ausgelegt ist.

Die Aufgabe der Erfindung ist es, eine Karusselltür zu schaffen, die preisgünstig ist und trotzdem im Bereich der Flucht- und Rettungswege eingesetzt werden kann. Hierbei muß gewährleistet sein, daß beim Wegklappen der Flügel keine zusätzlichen Quetsch- und Scherstellen entstehen. Darüber hinaus sollte die Kraft, welche notwendig ist, um den Flügel aus seiner Grundposition herauszudrücken, einstellbar sein Eine zusätzliche Forderung besteht darin, daß auch die Flügel im eingebauten Zustand der Tür leicht ausgewechselt werden können.

Die Aufgabe der Erfindung wird ausgehend von dem Oberbegriff des Hauptanspruchs durch dessen kennzeichnenden Merkmale gelöst. Diese Drehkreuze haben entsprechend den verwendeten Türflügeln Arme, an denen die Türflügel direkt bzw. über einen Arretierungsmechanismus befestigt werden Bei dieser Konstruktion ist es möglich, sowohl feststehende als auch wegklappbare Türflügel an einem Drehkreuz zu montieren Im unteren und/oder oberen querliegenden Holm des Türflügels befindet sich verdeckt eingebaut der Arretierungsmechanismus. Der Arretierungsmechanismus besteht aus einem Arretierungsstift, in welchem Arretierungsmarken vorhanden sind, in die mindestens ein Bolzen einrasten kann, der mit einer Federkraft beaufschlagt ist Die Federkraft drückt diesen Bolzen somit sicher in die Arretierungsmarken. Über eine dahinter befindliche Einstellschraube kann diese Federkraft stufenlos eingestellt werden Der Arretierungsstift ist starr und wird mit dem unteren Drehkreuz bzw., wenn es erforderlich ist, zusätzlich auch an dem oberen Drehkreuz mit einer zweiten Arretierungseinheit befestigt. An dem Ende der Türflügel, welche zum Mittelpunkt zeigen, haben die Türflügel Bürstendichtungen, über die erreicht wird, daß dieser mittlere Bereich abgedeckt wird und darüber hinaus ein Sicherheitsabstand zu dem wegklappenden Flügel eingehalten wird

Wird im Panikfall nun auf den Türflügel eine zusätzliche Kraft aufgebracht, die größer sein muß als die normale Kraft, um den Türflügel, wenn er nicht motorisch angetrieben ist, in Rotation um die Mittelsäule zu bringen, so wird der Türflügel aus seiner Arretierungsposition und damit aus der Grundstellung herausgebracht Der Bolzen der Arretierungseinheit fährt aus den Arretierungsmarken heraus und gibt somit den Flucht- und Rettungsweg dadurch frei, daß der Türflügel nach beiden Seiten hin weggeklappt werden kann Der weggeschwenkte Türflügel legt sich dann gegen einen der feststehenden bzw. wegklappbaren Türflügel an. Wird diese Funktion nicht mehr gewünscht, so kann durch leichten Kraftaufwand der Türflügel wieder zurück in die Arretierungsmarken des Arretierungsstiftes gebracht werden, und er erhält somit seine Grundposition wieder.

Die Erfindung soll anhand eines schematisch dargestellten möglichen Ausführungsbeispieles näher erläutert werden:

Es zeigt:
- Figur 1: Teilansicht des unteren Drehkreuzes mit einem Arretierungsmechanismus,
- Figur 2: Schnittzeichnung durch die Türflügel in der Draufsicht,
- Figur 3: Drehkreuz,
- Figur 4: Arretierungsstift in der Draufsicht

Die Figur 1 zeigt in einem Teilausschnitt den unteren Bereich einer Karusselltür mit dem unter den Türflügeln befindlichen Drehkreuz. Das Drehkreuz (2) ist über den Drehpunkt (1) um diese Achse drehgelagert im Boden (8) befestigt. An dem Drehkreuz (2) sind die Türflügel (3), (4), (5) und (6) entweder direkt über die Verbindung (31) oder aber über den Arretierungsmechanismus (7) mit dem Drehkreuz (2) verbunden Das Drehkreuz hat entsprechend der zur Anwendung kommenden Anzahl von Türflügeln Drehkreuzarme (13), (14), (15) und (16). Diese Drehkreuzarme haben, wie die Figur 3 zeigt, in ihrem Endbereich Innengewinde (33), (34), (35) und (36), in die durch die Schraubelemente (17), (18), (19), (20) die Türflügel entweder direkt oder über den Arretierungsmechanismus (7) geschraubt werden. Ein gleichgestaltetes Drehkreuz, wie in der Figur 1 gezeigt wird, befindet sich auch am entgegengesetzten Ende, d.h. an der Decke. Hier im oberen Bereich ist das nicht dargestellte Drehkreuz (2) ebenfalls drehgelagert mit dem Antrieb verbunden, und kann somit entweder über Arretierungsmechanismen (7) oder aber auch direkt, wenn der Türflügel nicht schwenkbar sein soll, mit dem Drehkreuz (2) verbunden werden.

Der Arretierungsmechanismus (7) liegt verdeckt im unteren querliegenden Holm bzw. im oberen querliegenden Holm der Türflügel (3), (4), (5) oder (6). Über die Befestigung (37) wird er kraft- und formschlüssig mit dem Türflügel vormontiert Aufgrund dieser Vormontage ist es nun möglich, die Türflügel (3), (4), (5) oder (6) nachträglich an das Drehkreuz (2) über die Schraubelemente (17), (18), (19) oder (20) mit dem Drehkreuz (2) zu verbinden. Dieses gestattet einen raschen Ausbau eines möglicherweise beschädigten Türflügels. Der Arretierungsmechanismus (7) ist so gestaltet, daß dessen Arretierungsstift (27) gleichzeitig als feststehende Befestigung mit dem Drehkreuz (2) über die Verbindung (17), (18), (19) oder (20) verbunden wird

In der Figur 4 ist der Arretierungsstift (27) in der Draufsicht gezeigt Hier wird deutlich, daß die Arretierungsmarken (28) und (29), welche vertieft in dem Arretierungsstift (27) liegen, es ermöglichen, daß der Bolzen (25), der an seinem vorderen Bereich die gleiche Formgebung wie die Arretierungsmarken (28) und (29) aufweist, in diese eingreifen kann Hierbei hat es sich als sehr nützlich erwiesen, daß die Arretierungsmarken (28), (29) keilförmig ausgebildet sind, in die sich somit auch der keilförmige Bolzen (25), welcher an seiner Spitze eine zusätzliche Verrundung zum besseren Einrasten hat, sicher einfügen kann Der Bolzen (25) ist in einer Bohrung verschiebbar gelagert, und weist in seinem hinteren Bereich einen Anschlag (38) auf, der gegen das Ende einer Sackbohrung (39) im ausgefahrenen Zustand des Bolzens (25) zum Anliegen kommt Die Sackbohrung (39) liegt quer in dem Arretierungsmechanismus (7). In dieser Sackbohrung (39) befindet sich auch eine Druckfeder (26), die einerseits gegen den Anschlag (38) des Bolzens (25) und andererseits gegen die Einstellschraube (40) drückt Über die Einstellschraube (40) kann die Federkraft (26) stufenlos eingestellt werden Dieses hat zur Folge, daß die Ausrückkraft des Türflügels (3), (4), (5) oder (6) aus der Grundposition somit einstellbar ist Mit dieser Maßnahme ist es möglich, die Tür den gegebenen Betriebsbedingungen individuell anzupassen

In der Figur 1 ist ein Arretierungsmechanismus (7) derart dargestellt, daß sowohl der Bolzen (25) innerhalb der Arretierungsmarke (29) liegt und der Bolzen (41) nicht innerhalb einer Arretierungsmarke liegt Dieser Bolzen (41) hat die Druckfeder (42) zusammengedrückt und wird somit nur gegen die äußeren Konturen des Arretierungsstiftes (27) gedrückt Dieses ist eine anders gelagert Ausführung des erfindungsgemäßen Gedankens Bei dieser Ausführungsart stehen sich die Arretierungsmarken (28),(29) nicht diametral gegenüber sondern sind beispielsweise nur um einen Winkel von 90° gegeneinander versetzt. Mit dieser Ausführungsform ist es möglich, den Flügel im weggeschwenkten Zustand ebenfalls festzusetzen Diese Festsetzung kann aufgrund der kontinuierlich einstellbaren Federkraft der Druckfeder (42) mit einer anderen, evtl. geringeren Kraft ausgeführt werden Es ist jedoch auch möglich, daß, wie es in dem Ausführungsbeispiel 1 nicht dargestellt ist, auch der Bolzen (41) in die Arretierungsmarke (28) entsprechend dem Bolzen (25) und der Arretierungsmarke (29) einrastet

Um den Zwischenraum (21), der sich zwischen dem Drehkreuz (2) und dem Boden (8) zwangsläufig befindet, abzudecken, befinden sich an dem Drehkreuz Bürstendichtungen (22) und (43).

Da diese Konstruktionsart der Karusselltür ohne tragende Mittelsäule ausgeführt wird, wird der Innenbereich (44), der sich innerhalb der stirnseitig gegeneinander stehenden Türflügel (3),(4),(5) und (6) ergibt, durch Bürstendichtungen (32) abgedichtet Wird nun der Türflügel (4) beispielsweise aus seiner Grundstellung entweder in die Richtung (23) oder (24) herausgeschwenkt, so sichern die Bürstendichtungen (32) den Benutzer dahingehend ab, daß zwischen den in ihrer Grundstellung verbleibenden Türflügeln mit ihren feststehenden Glasscheiben (30) keine Quetsch- und Scherstelle entsteht. Der erfindungsgemäße Gedanke stellt somit eine preisgünstige, sichere Konstruktionsart dar, bei der ohne tragende Mittelsäule ein Wegklappen der Türflügel möglich ist Auch läßt es sich damit bewerkstelligen, die Einrastkraft des Arretierungsmechanismusses (7) stufenlos am Objekt einzustellen bzw. einen Türflügel auszuwechseln

### Bezugszeichen

- 1.: Drehpunkt
- 2.: Drehkreuz
- 3.: Türflügel
- 4.: Türflügel
- 5.: Türflügel
- 6.: Türflügel
- 7.: Arretierungsmechanismus
- 8.: Boden
- 9.: Stirnseite
- 10.: Stirnseite
- 11.: Stirnseite
- 12.: Stirnseite
- 13.: Drehkreuzarm
- 14.: Drehkreuzarm
- 15.: Drehkreuzarm
- 16.: Drehkreuzarm
- 17.: Schraubelement
- 18.: Schraubelement
- 19.: Schraubelement
- 20.: Schraubelement
- 21.: Zwischenraum
- 22.: Bürstendichtung
- 23.: Schwenkrichtung
- 24.: Schwenkrichtung
- 25.: Bolzen
- 26.: Druckfeder
- 27.: Arretierungsstift
- 28.: Arretierungsmarke
- 29.: Arretierungsmarke
- 30.: Glasscheibe
- 31.: Verbindung
- 32.: Bürste
- 33.: Innengewinde
- 34.: Innengewinde
- 35.: Innengewinde
- 36.: Innengewinde
- 37.: Befestigung
- 38.: Anschlag
- 39.: Sackbohrung
- 40.: Einstellschraube
- 41.: Bolzen
- 42.: Druckfeder
- 43.: Bürstendichtung
- 44.: Innenbereich

## Patentansprüche

1. Karusselltür, welche innerhalb von zwei feststehenden, gebogenen Trommelwänden und in der Regel diametral gegenüberliegenden Ein- und Ausgängen liegt, deren mindestens zwei Türflügel (3, 4, 5, 6) an einem Drehpunkt (1) am Boden (8) und einem Drehpunkt an der Decke ohne Verwendung einer Mittelsäule zwischen je einem Drehkreuz (2) gelagert sind, wobei die Türflügel (3, 4, 5, 6) zwischen den Drehkreuzen (2) kraft- und formschlüssig über einen Arretierungsmechanismus (7) verbunden und in zwei Richtungen (23, 24) wegklappbar sind, so daß die Türflügel im Normalbetrieb feststehen und durch den Arretierungsmechanismus (7) in dieser Position gehalten werden, wobei jedoch durch Aufbringen einer Kraft auf einen der Türflügel (3, 4, 5, 6) dieser gegen die Wirkung des Arretierungsmechanismusses (7) aus seiner Arretierungsposition und damit aus der Normalposition herausdruckbar ist, dadurch gekennzeichnet, daß vor die Stirnseiten (9, 10, 11, 12) der Drehkreuzarme (13, 14, 15, 16) Arretierungsstifte (27) mittels Schraubelementen (17, 18, 19, 20) geschraubt sind, wobei die Türflügel (3, 4, 5, 6) nach Aufbringen der Kraft um diese Arretierungsstifte (27) verschwenkbar sind, und daß innerhalb der Türflügelquerholme mit diesen Arretierungsstiften (27) zusammenwirkende Bolzen (25, 41) verschiebbar gelagert sind.

2. Karusselltür nach Anspruch 1, dadurch gekennzeichnet, daß die Türflügel (3, 4, 5, 6) im eingebauten Zustand ausgebaut werden können.

3. Karusselltür nach den Ansprüchen 1 und 2, dadurch gekennzeichnet, daß der Zwischenraum (21) zwischen dem Boden (8) und dem Drehkreuz (2) über Bürstendichtungen (22, 43) abgedeckt ist.

## Claims

1. A revolving door disposed inside two stationary curved drum walls and usually diametrically opposite the entrance and exit, comprising at least two door leaves (3, 4, 5, 6) mounted on one pivot (1) on the floor (8) and one pivot on the ceiling without central column, between which turnstiles (2), the door leaves (3, 4, 5, 6) being non-positively and positively connected via a locking mechanism (7) and can be swung away in two directions (23, 24) so that the door leaves are normally stationary and held in that position by the locking mechanism (7) but which, by the application of an additional force to one of the door leaves (3, 4, 5, 6) this can be pressed out of the locking position and hence out of the normal position against the effect of the locking mechanism (7), characterised in that in front of the end faces (9, 10, 11, 12) of the turnstile arms (13, 14, 15, 16) locking pins (27) are screwed by screw elements (17, 18, 19, 20), the door leaves (3, 4, 5, 6) can be swung away arround these locking pins (27) after application of the additional force, and that bolts (25, 41) acting together with the locking pins(27) inside the door leaf cross-members are supported removably.

2. A revolving door according to claim 1, characterised in that the door leaves (3, 4, 5, 6) are individually replaceable in the installed state.

3. A revolving door according to claims 1 and 2, characterised in that the space (21) between the floor (8) and the turnstile (2) is covered by brush seals (22, 43).

## Revendications

1. Porte tournante qui se trouve à l'intérieur des deux parois à tambour courbées fixes et d'entrées et de sorties en règle générale diamétralement opposées, dont au moins deux battants (3, 4, 5, 6) sont fixés sur un point de rotation (1) au sol (8) et un point de rotation au plafond sans colonne centrale et entre un tourniquet (2) respectivement, lesdits battants (3, 4, 5, 6) sont reliés par la forme et par la force entre les tourniquets (2) par un mécanisme de blocage (7) et rabattables en deux directions (23, 24) de façon à ce que en fonctionnement normal les battants sont fixés et maintenus dans cette position par le mécanisme de blocage (7), toutefois en appliquant une force additionelle sur les battants (3, 4, 5, 6) celui-ci peut être extrait, malgré le mécanisme de blocage (7), de la position de blocage et de sa position normale, caractérisée en ce que des tiges de blocage (27) sont visées aux bras tourniquet (13,14, 15, 16) côté frontal (9, 10, 11, 12) par l'intermédiaire d'éléments de vissage (17, 18, 19, 20) de sorte que. après l'application de la force, les battants sont orientables autour de ces tiges de blocage (27) et en ce que des boulons (25, 41) concourant avec les tiges des blocage (27) sont logés de façon déplacable à l'intérieur des longerons transversaux de battants.

2. Porte tournante selon la revendication 1, caractéresée en ce que les battants (3, 4, 5, 6) se démontent la porte tournante étant installée.

3. Porte tournante selon les revendications 1 et 2, caractérisée en ce que l'espacement (21) entre le sol (8) et le tourniquet (2) est recouvert par des garnitures de brosses (22, 43).
